# FASCICULE DE BREVET EUROPEEN

(11) **EP 0 368 124 B1**
(45) Date de publication et mention de la délivrance du brevet: **24.02.1993**
(21) Numéro de dépôt: 89120181.6
(22) Date de dépôt: 31.10.1989
(51) Int. Cl.: F04C 23/00, F04C 29/00

(54) **Pompe roots multiétagée et procédé de montage d'une telle pompe**
Mehrstufige Roots-Pumpe und deren Montageverfahren
Multistage Roots pump and its assembly method

(30) Priorité: 07.11.1988 FR 8814493
(43) Date de publication de la demande: 16.05.1990
(73) Titulaire: ALCATEL CIT, 75008 Paris (FR)
(72) Inventeur: Guittet, Dominique, F-74000 Annecy (FR); Taberlet, Eric, F-74000 Annecy-le-Vieux (FR); Vuillermoz, Jean-François, F-74000 Annecy-le-Vieux (FR)
(74) Mandataire: Weinmiller, Jürgen

(56) Documents cités:
- FR-A- 660 528
- US-A- 4 504 201

## Description

La présente invention concerne une pompe roots multiétagée comprenant un stator et un ensemble rotorique, le stator définissant une pluralité de chambres successives de compression, chaque chambre de compression étant limitée axialement par deux flasques et radialement par une couronne statorique, l'ensemble rotorique étant situé à l'intérieur du stator et constitué de deux arbres parallèles, chaque arbre comprenant dans chaque chambre de compression un lobe de compression qui est rapporté et fixé, lors du montage de la pompe sur son arbre, les arbres étant supportés par des paliers dans des flasques situés aux extrémités du stator et comprenant un engrenage de synchronisation situé dans un carter fixé à l'un des flasques d'extrémité, l'un des arbres étant entraîné en rotation par un moteur d'entraînement.

On connaît par les documents français 2 517 755 (USA 4 504 201) et 660 528 une pompe multiétagée de ce type.

Dans le document 2 517 755, chaque étage du stator est constitué par une espèce de boîte sans couvercle, qui se trouve fermée lors du montage par la juxtaposition avec l'étage suivant, ainsi chaque étage statorique forme une chambre limitée axialement par un flasque solidaire de l'étage considéré et par un flasque appartenant à l'étage précédent. Les rotors sont montés sur les arbres d'une façon non précisée mais paraissent, en considération de la figure 1, clavetés sur les arbres.

Dans le document 660 528, le stator est représenté dans la figure 3 et semble être monobloc, tandis que pour les rotors, les pistons rotatifs sont montés clavetés sur les arbres.

L'invention a pour but de réaliser une pompe roots multiétagée modulaire, avec des pièces de fabrication simple permettant un usinage précis, et permettant un montage d'une grande précision, notamment de la position des lobes rotatifs sur les arbres de manière à réaliser une machine avec des jeux latéraux très faibles entre les lobes et les flasques, de l'ordre de
et donc d'atteindre des vides plus poussés que dans les machines actuelles, de l'ordre d'une décade.

L'invention a ainsi pour objet une pompe roots multiétagée telle que définie ci-dessus, caractérisée en ce que lesdits flasques et couronnes statoriques sont des pièces distinctes empilées alternativement et en ce que chaque lobe de compression est composé d'un corps et d'une bride, la bride étant fixée au corps par des vis disposées axialement, et comprimant un ensemble de deux bagues coniques, dont l'une pénètre intérieurement dans l'autre en subissant un rétrécissement radial assurant la fixation du lobe sur son arbre.

L'invention a en outre pour objet un procédé de montage d'une pompe roots telle que définie, caractérisée par la succession des opérations suivantes :
a) on monte les deux arbres dans un flasque d'extrémité en y fixant leur position axiale,
b) on monte l'engrenage de synchronisation sur les arbres,
c) on place la première couronne statorique par dessus le flasque d'extrémité et on la fixe,
d) on enfile un lobe de compression sur chaque arbre, la bride étant fixée au corps de lobe, mais sans serrage,
e) on met en place un plateau de montage que l'on fixe contre la couronne statorique, ledit plateau de montage comportant sur sa face interne, à l'intérieur du périmètre délimitant la paroi interne de la couronne statorique, une surépaisseur j pénétrant dans la couronne statorique et correspondant au jeu axial souhaité entre les lobes et le flasque,
f) on fixe la position angulaire des lobes au moyen de piges que l'on enfile dans des trous prévus dans les lobes, à travers des trous également prévus dans ledit plateau,
g) les lobes sont plaqués contre le plateau de montage par le moyen de vis de montage s'appuyant contre le plateau de montage et dont les tiges pénètrent dans des trous lisses du plateau et viennent se visser dans des trous taraudés des corps de lobes, les tirant vers le plateau,
h) on serre les vis de serrage des brides des lobes contre leur corps assurant ainsi la fixation axiale des lobes sur leur arbre respectif,
i) on ôte les vis de montage de l'opération g,
j) on ôte les piges de l'opération f,
k) on ôte le plateau de montage et l'on vient placer et fixer le flasque suivant,
l) on recommence cycliquement les opérations précédentes c à k jusqu'au dernier flasque à l'extrémité supérieure du stator.

Selon une réalisation particulière préférée, la bride d'un lobe de compression comporte quatre vis de serrage pour sa fixation contre son corps, ainsi, lors de l'opération d), la bride de chaque lobe n'est fixée à son corps respectif que par deux de ces quatre vis et sans serrage, puis, lors de l'opération g), on utilise deux dites vis de montage munies de rondelles d'appui contre le plateau de montage, ces deux vis de montage venant se visser dans les deux trous taraudés de chaque corps de lobe, non occupés par des vis de serrage, puis sous l'opération h), on serre les deux vis de serrage et on réalise ensuite l'opération i), on vient ensuite placer à la place des deux vis de montage retirées, les deux vis de serrage restantes auxquelles on applique le couple de serrage, on poursuit ensuite les opérations j) à l) indiquées ci-dessus.

L'invention sera bien comprise à la lumière de la description d'un exemple de réalisation, faite ci-après en regard du dessin annexé dans lequel :
La figure 1 montre en vue éclatée un lobe de compression d'une pompe roots multiétagée selon l'invention.
La figure 2 est une vue selon l'axe de la machine d'une pompe selon l'invention, sans flasque de séparation, permettant de voir une chambre de compression, deux lobes et une couronne statorique.
La figure 3 est une vue partielle de la pompe selon l'invention, la montrant au cours de son montage, cette vue correspond à une coupe selon III-III de la figure 2.

En se référant aux figures, la pompe roots de l'invention comprend un stator et un ensemble rotorique. Le stator définit une pluralité de chambres de compression telle que la chambre 20. Chaque chambre 20 est limitée radialement par une couronne statorique 21 et axialement par deux flasques latéraux, séparant les chambres les unes des autres. Sur la figure 3, on ne voit que le premier flasque latéral 22 qui est le flasque d'extrémité inférieur. Sur cette figure, on ne voit également que la première chambre 20 et que la première couronne statorique 21. Ainsi, après la première couronne statorique 21 vient se placer un second flasque 22 qui vient s'appuyer sur l'extrémité supérieure de la couronne statorique 21. Ce second flasque, non représenté, a sa surface interne au même niveau que son appui contre la couronne statorique 21, de la même manière que le premier flasque d'extrémité 22 représenté. Sur la figure 3, la pièce qui repose sur l'extrémité supérieure de la couronne statorique 21 n'est pas un flasque latéral 22, mais un simple plateau de montage 23 dont on expliquera le rôle par la suite. Le stator est ainsi constitué par une suite alternative de flasques 22 et de couronnes statoriques 21 jusqu'au flasque supérieur d'extrémité.

L'ensemble rotorique, situé à l'intérieur du stator comprend deux arbres 24 et 25 parallèles montés sur paliers à billes 26, 27 portés par les flasques 22 situés aux extrémités de la machine.

Les arbres 24 et 25 sont équipés chacun, dans chaque chambre 20, d'un lobe de compression 28.

Ces lobes de compression 28 ne sont pas d'une seule venue avec les arbres 24 et 25, mais sont rapportés sur ces arbres et fixés sur eux lors du montage de la pompe, permettant ainsi de régler individuellement les jeux axiaux.

Les lobes de compression 28 étant rapportés sur les arbres lors du montage, les flasques de séparation sont chacun en une seule partie.

La figure 1 montre en vue éclatée un lobe de compression 28. Il comprend un corps de lobe 29 et une bride 30. La bride 30 sert à comprimer, par l'intermédiaire d'une rondelle 31 un ensemble de deux bagues coniques 32 et 33, de façon à fixer le lobe sur son arbre. Le serrage est effectué au moyen de quatre vis de serrage 34 qui passent dans des trous lisses de la bride 30 et viennent se visser dans des trous taraudés 35 du corps 29. La bague 33 pénètre dans la bague 32, et lors du serrage des vis 34, la bague 33 subit un rétrécissement radial assurant la fixation du lobe 28 sur son arbre. La rondelle 31 et la bride 30 peuvent être réalisées en une seule pièce.

Chaque lobe 28 comprend en outre deux trous lisses, borgnes, de piétage 36 servant à positionner respectivement les lobes l'un par rapport à l'autre au cours du montage.

En revenant à la figure 3, on voit qu'au delà du flasque d'extrémité 22, les arbres comportent un engrenage de synchronisation composé de deux pignons 37 et 38 montés respectivement sur les arbres 24 et 25. Cet engrenage est situé à l'intérieur d'un carter 39 fixé par des vis 40 au flasque d'extrémité 22. En fonctionnement, le carter 39 contient de l'huile de lubrification. Les chambres de compression 20 sont isolées de cette huile par des joints d'étanchéité à lèvres 41 et 42. L'arbre 24 est entraîné en rotation par un moteur d'entraînement non représenté. Il est à noter que sur chaque arbre, les lobes de compression, dans les différentes chambres successives, sont décalés d'une chambre à la suivante, angulairement, de $\frac{\text{π}}{\text{2}}$.

Les différents flasques 22 et couronnes statoriques 21 sont positionnés entre eux par des pions de centrage et fixés les uns aux autres par des vis.

On va maintenant décrire le procédé de montage de la pompe, en se référant à la figure 3.

On commence par positionner axialement les arbres 24 et 25 dans le flasque d'extrémité 22 avec les roulements 26, 27 et les joints 41 et 42. On monte ensuite les pignons 37 et 38 sur les arbres 24 et 25. On vient ensuite placer et fixer la première couronne statorique 21, puis, sur chaque arbre, on enfile un lobe de compression 28. Deux des quatre vis de serrage 34 sont seulement mises en place, mais sans appliquer de couple de serrage. On voit sur la figure 2, sur chaque lobe 28, ces deux vis 34, disposées symétriquement par rapport à l'axe de leur arbre. Sur la figure 3, on ne voit qu'une seule vis 34 sur le lobe de gauche. Les lobes sont positionnés angulairement "à vue de nez" de telle sorte que les logements libres (figure 2) 43 dans les brides 30 pour les vis de serrage 34 coïncident avec la position qu'auront les trous 44 ménagés dans le plateau de montage 23 lorsque l'on viendra mettre ce plateau en place. Ceci de façon à permettre la mise en place de piges de positionnement 45 dans les trous de piètage 36 (figure 1) des lobes 28 à travers des trous prévus dans le plateau 23, assurant le positionnement angulaire précis et le blocage des lobes 28. On vient donc placer le plateau de montage 23 et introduire ces piges 45. Le plateau de montage 23 est positionné par deux pions 46 et fixé par quatre vis contre la couronne statorique 21. Ce plateau de montage 23 comporte sur sa face interne et à l'intérieur du périmètre délimitant la paroi interne 47 de la couronne statorique 21, une surépaisseur j pénétrant dans la couronne statorique, et qui correspond au jeu axial souhaité entre les lobes 28 et le flasque 22 qui sera placé ensuite, et qui ne comporte pas de surépaisseur. On vient ensuite plaquer les lobes 28 contre ce plateau de montage 23 en utilisant pour chaque lobe, deux vis de montage 48 que l'on vient visser dans les deux trous taraudés 35 non occupés par des vis de serrage. Ces vis de montage 48 prennent appui par l'intermédiaire de rondelles d'appui 49, contre la face supérieure du plateau de montage 23. En vissant ainsi ces deux vis 48, on plaque le lobe contre la face inférieure du plateau de montage 23.

On applique ensuite aux deux vis de serrage 34 mises en place, le couple de serrage prévu à l'aide d'un tournevis 50. Cette action a pour effet de comprimer les deux bagues 32 et 33 et de les serrer contre l'arbre 24 (ou 25). On peut alors ôter les vis de montage 48 et venir placer et serrer les deux autres vis de serrage 34.

Il suffit ensuite de retirer les piges 45, puis d'ôter le plateau de montage 23. On place alors le second flasque 22, puis la seconde couronne statorique 21, et on recommence les opérations précédentes cycliquement jusqu'au dernier flasque 22 d'extrémité supérieur.

Une fois le montage terminé, la pompe est disposée horizontalement.

Bien entendu, le pompe possède un orifice d'aspiration et un orifice de refoulement et chaque chambre comporte un refoulement intermédiaire communiquant avec une aspiration intermédiaire de la chambre suivante, ceci par des orifices pratiqués dans les flasques 22, mais ceci est connu et ne fait pas partie de l'invention et n'a pas été représenté.

## Revendications

1. Pompe roots multiétagée comprenant un stator et un ensemble rotorique, le stator définissant une pluralité de chambres successives (20) de compression, chaque chambre de compression étant limitée axialement par deux flasques (22) et radialement par une couronne statorique (21), l'ensemble rotorique étant situé à l'intérieur du stator et constitué de deux arbres parallèles (24, 25), chaque arbre comprenant dans chaque chambre de compression (20) un lobe de compression (28), qui est rapporté et fixé, lors du montage de la pompe sur son arbre, les arbres étant supportés par des paliers (26, 27) dans les flasques (22) situés aux extrémités du stator et comprenant un engrenage de synchronisation (37, 38) situé dans un carter (39) fixé à l'un des flasques d'extrémité, l'un (24) des arbres étant entraîné en rotation par un moteur d'entraînement, caractérisée en ce que lesdits flasques (22) et couronnes statoriques (21) sont des pièces distinctes empilées alternativement, et en ce que chaque lobe de compression est composé d'un corps (29) et d'une bride (30), la bride étant fixée au corps par des vis (34) disposées axialement, et comprimant un ensemble de deux bagues coniques (32, 33) dont l'une (33) pénètre intérieurement dans l'autre en subissant un rétrécissement radial assurant la fixation du lobe sur son arbre.

2. Procédé de montage d'une pompe roots multiétagée selon la revendication 1, caractérisé par la succession des opérations suivantes :
a) on monte les deux arbres (24, 25) dans un flasque d'extrémité (22) en y fixant leur position axiale,
b) on monte l'engrenage de synchronisation (37, 38) sur les arbres,
c) on place la première couronne statorique (21) par dessus le flasque d'extrémité (22) et on la fixe,
d) on enfile un lobe de compression (28) sur chaque arbre, la bride (30) étant fixée au corps de lobe, mais sans serrage,
e) on met en place un plateau de montage (23) que l'on fixe contre la couronne statorique (21), ledit plateau de montage comportant sur sa face interne, à l'intérieur du périmètre délimitant la paroi interne de la couronne statorique (21) une surépaisseur j pénétrant dans la couronne statorique et correspondant au jeu axial souhaité entre les lobes et le flasque,
f) on fixe la position angulaire des lobes (28) au moyen de piges (45) que l'on enfile dans des trous (36) prévus dans les lobes, à travers des trous également prévus dans ledit plateau,
g) les lobes sont plaqués contre le plateau de montage (23) par le moyen de vis de montage (48) s'appuyant contre le plateau de montage et dont les tiges pénètrent dans des trous lisses du plateau (44) et viennent se visser dans des trous taraudés (35) des corps de lobes, les tirant vers le plateau (23,
h) on serre les vis de serrage (34) des brides des lobes contre leur corps assurant ainsi la fixation axiale des lobes (28) sur leur arbre respectif (24, 25),
i) on ôte les vis de montage (48) de l'opération g,
j) on ôte les piges (45) de l'opération f,
k) on ôte le plateau de montage (23) et l'on vient placer et fixer le flasque (22) suivant,
l) on recommence cycliquement les opérations précédentes c à k jusqu'au dernier flasque (22) à l'extrémité supérieure du stator.

3. Procédé selon la revendication 2, caractérisé en ce que, la bride (30) d'un lobe de compression (28) comportant quatre vis de serrage (34) pour sa fixation contre son corps (29), lors de l'opération d) de la revendication 2, la bride de chaque lobe n'est fixée à son corps respectif que par deux de ces quatre vis (34) et sans serrage, en ce que lors de l'opération g, on utilise deux dites vis de montage (48) munies de rondelles d'appui (49) contre le plateau de montage, ces deux vis de montage venant se visser dans les deux trous taraudés (35) de chaque corps de lobe, non occupés par des vis de serrage (34), en ce que sous l'opération h, on serre les deux vis de serrage (34) puis on réalise l'opération i, on vient ensuite placer à la place des deux vis de montage (48) retirées, les deux vis de serrage restantes (34) auxquelles on applique le couple de serrage, on poursuit ensuite les opérations j à l.

## Claims

1. A multistage Roots pump comprising a rotor assembly and a stator, the stator defining a plurality of successive compression chambers (20), each compression chamber being delimited axially by two stator plates (22), and radially by a stator ring (21), the rotor assembly being situated inside the stator and being constituted by two parallel shafts (24, 25), each shaft comprising a compression lobe (28) in each compression chamber (20), the lobes being placed and fixed on their shafts during assembly of the pump, the shafts being supported by bearings (26, 27) in the stator plates (22) situated at the ends of the stator, and including synchronizing gearing (37, 38) situated in a housing (39) fixed to one of the end stator plates, one of the shafts (24) being driven by a drive motor, the pump being characterized in that said stator plates (22) and stator rings (21) are separate parts stacked in alternation, and in that each compression lobe is constituted by a body (29) and a clamping plate (30), the clamping plate being fixed to the body by axially disposed screws (34) and compressing a set of two conical rings (32, 33), one of which (33) penetrates inside the other while being shrunk radially, thereby fixing the lobe on its shaft.

2. A method of assembling a multistage Roots pump according to claim 1, the method being characterized by the following operations in succession:
a) the two shafts (24, 25) are mounted in an end stator plate (22) and their axial positions are fixed therein;
b) the synchronizing gearing (37, 38) is mounted on the shafts;
c) the first stator ring (21) is fixed on the end stator plate (22) and is fixed thereto;
d) a compression lobe (28) is threaded onto each of the shafts, with the clamping plates (30) being fixed to the lobe bodies, without being clamped thereto;
e) an assembly plate (23) is put into place by being fixed against the stator ring (21), said assembly plate having a portion of increased thickness on its inside face within the perimeter delimiting the inside wall of the stator ring (21), the extra thickness penetrating a distance j into the stator ring and corresponding to the desired axial clearance between the lobes and the stator plate;
f) the angular positions of the lobes (28) are fixed by means of rods (45) which are threaded into holes (36) provided in the lobes, passing through holes also provided in the said assembly plate;
g) the lobes are pressed against the assembly plate (23) by means of assembly screws (48) bearing against the assembly plate and having their shanks passing through smooth holes (44) in the assembly plate and screwing into tapped holes (35) in the lobe bodies, and drawing them towards the assembly plate (23);
h) the clamping screws (34) are tightened, urging the lobe clamping plates against the lobe bodies and thus axially fixing the lobes (28) on their respective shafts (24, 25);
i) the assembly screws (48) for operation g) are removed;
j) the positioning rods (45) of operation f) are removed;
k) the assembly plate (23) is removed and the following stator plate (22) is put into place; and
l) preceding operations c) to k) are repeated cyclically until the last stator plate (22) at the top end of the stator has been put into place.

3. A method according to claim 2, characterized in that the clamping plate (30) of each compression lobe (28) has four clamping screws (34) for fixing it against the corresponding body (29) during operation d) of claim 2, with the clamping plate of each lobe being fixed to the corresponding body by only two of these four screws (34) which screws are not tightened, in that during operation g) the two said assembly screws (48) provided with washers (49) bearing against the assembly plate are used and screwed into the two tapped holes (35) in each lobe body that are not occupied by the clamping screws (34), in that during operation h), the two clamping screws (34) are tightened, after which operation i) is performed, and then the two remaining clamping screws (34) are put in the places of the removed assembly screws (48) and tightening torque is applied thereto, after which operations j) and l) are performed.

## Patentansprüche

1. Mehrstufen-Roots-Pumpe, mit einem Stator und einer Rotorbaugruppe, wobei der Stator eine Vielzahl von aufeinanderfolgenden Kompressionskammern (20) definiert und jede Kompressionskammer in axialer Richtung durch zwei Endlagerschilde (22) und in radialer Richtung durch einen Statorring (21) begrenzt ist, wobei die Rotorbaugruppe im Inneren des Stators angeordnet ist und aus zwei parallelen Wellen (24, 25) besteht, die je in einer Kompressionskammer (20) eine Kompressionspackung (28) aufweisen, die während der Montage der Pumpe an ihrer Welle angebracht und befestigt wird, wobei die Wellen von zwei in den Lagerschilden (22) an den Enden des Stators angebrachten Lagern (26, 27) getragen werden und ein Synchronisationsgetriebe (37, 38) aufweisen, das in einem an einem der Endlagerschilde befestigten Gehäuse (39) angeordnet ist, wobei eine (24) der Wellen durch einen Antriebsmotor in Drehung versetzt wird, dadurch gekennzeichnet, daß die Lagerschilde (22) und Statorringe (21) aus getrennten, im Wechsel gestapelten Teilen bestehen, und daß jede Kompressionspackung aus einem Körper (29) und einem Flansch (30) besteht, wobei der Flansch mit axial angeordneten Schrauben (34) auf dem Körper befestigt ist und eine Gruppe von zwei konischen Ringen (32, 33) zusammendrückt, von denen einer (33) in den anderen eindringt und dabei eine radiale Verengung erfährt, die die Befestigung der Packung auf ihrer Welle bewirkt.

2. Montageverfahren für eine Mehrstufen-Roots-Pumpe nach Anspruch 1, gekennzeichnet durch die Abfolge nachstehender Operationen:
a) man montiert die beiden Wellen (24, 25) in einem Endlagerschild (22), wobei man dort ihre Axialposition fixiert,
b) man montiert das Synchronisationsgetriebe (37, 38) auf den Wellen,
c) man bringt den ersten Statorring (21) über dem Endlagerschild (22) an und befestigt ihn dort,
d) man schiebt einen Kompressionspackung (28) auf jede Welle, wobei der Flansch (30) am Körper der Packung befestigt wird, aber man spannt die Packung noch nicht,
e) man bringt eine Montageplatte (23) in Stellung, die man am Statorring (21) befestigt, wobei die Montageplatte an ihrer Innenfläche innerhalb des die Innenfläche des Statorringes (21) begrenzenden Umkreises eine Überdicke j aufweist, die in den Statorring eindringt und dem erwünschten axialen Spiel zwischen den Packungen und dem Lagerschild entspricht,
f) man fixiert die Umfangsposition der Packungen (28) durch Stifte (45), die man in Löcher (36) der Packungen einführt, wobei Löcher ebenfalls in der genannten Platte vorgesehen sind,
g) die Packungen werden gegen die Montageplatte (23) durch Montageschrauben (48) gedrückt, die sich auf der Montageplatte abstützen und deren Schäfte in glatte Löcher (44) der Platte eindringen und sich dann in Gewindelöcher (35) der Packungskörper einschrauben, wobei sie diese an die Platte (23) ziehen,
h) man zieht die Spannschrauben (34) der Flansche der Packungen gegen der Körper fest und bewirkt so die axiale Befestigung der Packungen (28) auf ihrer jeweiligen Welle (24, 25),
i) man entfernt die bei der Operation g) benutzten Montageschrauben (48),
j) man entfernt die bei der Operation f) benutzten Stifte (45),
k) man entfernt die Montageplatte (23) und bringt anschließend das nachfolgende Lagerschild (22) in Stellung und befestigt es,
l) man wiederholt zyklisch die vorhergehenden Operationen c - k bis zum letzten Lagerschild (22) am oberen Ende des Stators.

3. Verfahren nach Anspruch 2, dadurch gekennzeichnet, daß der Flansch (30) einer Kompressionspackung (28) zu seiner Befestigung an ihrem Körper (29) bei der Operation d) vier Spannschrauben (34) aufweist, wobei der Flansch jeder Packung nur mit zwei der vier Schrauben (34) und ohne Festziehen derselben an ihrem jeweiligen Körper befestigt wird, daß man dann bei der Operation g) zwei Montageschrauben (48) verwendet, die mit gegen die Montageplatte anliegenden Unterlegscheiben (49) versehen sind, wobei die beiden Montageschrauben in die beiden Gewindelöcher (35) jedes Packungskörpers eingeschraubt werden, die nicht mit Spannschrauben (34) besetzt sind, daß man dann bei der Operation h) die beiden Spannschrauben (34) festzieht und dann die Operation i) durchführt, daß man anschließend anstelle der beiden herausgenommenen Montageschrauben (48) die beiden restlichen Spannschrauben (34) anbringt, auf die man das Spannmoment aufbringt, und daß man dann mit den weiter oben angegebenen Operationen j) - l) fortfährt.
